# FASCICULE DE BREVET EUROPEEN

(11) **EP 0 778 554 B1**
(45) Date de publication et mention de la délivrance du brevet: **16.06.1999**
(21) Numéro de dépôt: 96440105.3
(22) Date de dépôt: 02.12.1996
(51) Int. Cl.: G09F 3/20, H01B 13/00

(54) **Procédé de fabrication d'une barrette portant des bagues de marquage de câbles, barrette et bague de marquage obtenues par ce procédé**
Verfahren zur Herstellung eines Steges zum Tragen von Kennzeichnungsringen für Kabel, Steg und Kennzeichnungsring, die durch dieses Verfahren hergestellt werden
Method of making a strip holding marking rings for cables, strip and marking ring obtained using this procedure

(30) Priorité: 05.12.1995 FR 9514623
(43) Date de publication de la demande: 11.06.1997
(73) Titulaire: Techniques Modernes Alsaciennes T.M.A. S.A., 68300 Saint-Louis (FR)
(72) Inventeur: Fohrler, Robert, 68300 Saint-Louis (FR); Hess, Marcel, 4115 Mariastein (CH)
(74) Mandataire: Nithardt, Roland

(56) Documents cités:
- EP-A- 0 162 219
- EP-A- 0 479 668
- EP-A- 0 545 837
- DE-A- 3 511 290
- DE-B- 1 022 655
- FR-A- 2 699 715

## Description

La présente invention concerne un procédé de fabrication d'une barrette portant des bagues de marquage de câbles. Elle concerne également la barrette et les bagues de marquage obtenues par ce procédé.

Dans le domaine du câblage électrique, il est connu d'utiliser des bagues de marquage pour identifier les câbles. Ces bagues sont généralement prévues sur une barrette de support, laquelle pouvant regrouper par exemple des bagues dont le marquage est identique. Pour faciliter le transport et le stockage de ces barrettes, il existe des coffrets ou des classeurs munis de rainures agencées pour recevoir lesdites barrettes et les positionner, de préférence, pour visualiser aisément les marquages prévus sur les bagues.

La publication européenne EP-A-479 668 décrit une réglette portant de manière détachable des repères, la réglette et les repères étant réalisés d'un seul tenant en matière synthétique injectée. Ces repères sont ensuite imprimés puis la réglette est rangée dans un classeur correspondant. Au moment de l'utilisation de ce type de repères, l'utilisateur doit, avec un outil approprié détaché le repère de la réglette en arrachant les points d'attache liant solidairement le repère à sa réglette. L'utilisateur doit donc appliquer sur le repère, à l'aide de son outil, une traction combinée à un mouvement de rotation pour réussir à rompre lesdits points d'attache. Il arrive cependant que l'outil tourne à l'intérieur du repère pendant le mouvement d'arrachage. Il est alors difficile de rompre les points d'attache. Par conséquent, il ressort clairement que ce type de repères ne peut pas être prélevé instantanément et que l'utilisateur perd un temps précieux à détacher chaque repère de sa réglette.

La présente invention se propose de pallier les inconvénients mentionnés ci-dessus en proposant une barrette portant de manière amovible des bagues de marquage de façon à faciliter le prélèvement desdites bagues tout en garantissant un bon maintien des bagues dans ladite barrette, cette barrette et ces bagues étant réalisées préalablement d'une seule pièce.

Ce but est atteint par un procédé de fabrication d'une barrette portant des bagues de marquage caractérisé en ce qu'il comporte les deux phases de fabrication suivantes:
- moulage par injection en une seule pièce d'une barrette et d'une pluralité de bagues de marquage, les bagues étant reliées à un bord longitudinal de ladite barrette par des lignes de liaison de moindre résistance,
- mise en place des bagues dans la barrette par des moyens mécaniques continus prévoyant le basculement des bagues de 90° autour desdites lignes de liaison sur ladite barrette, la séparation des bagues en rompant lesdites lignes de liaison et l'insertion des bagues libres dans des logements de maintien correspondants ménagés sur ladite barrette.

Selon une forme de réalisation préférée, pour réaliser la deuxième phase de fabrication, on utilise une rampe hélicoïdale sur 90° agencée pour basculer les bagues sur la barrette et une rampe de positionnement agencée pour exercer une poussée sur lesdites bagues de manière à les séparer de la barrette et à les introduire dans leur logement correspondant.

Le procédé de fabrication peut comporter une troisième phase de fabrication dans laquelle les bagues de marquage sont imprimées en continu, au moyen d'un rouleau d'impression rotatif.

De préférence, les deuxième et troisième phases de fabrication se succèdent sur une chaîne de fabrication continue et des moyens d'avance continue sont prévus en correspondance sur ladite chaîne et sur les barrettes portant lesdites bagues.

Le but mentionné ci-dessus est également atteint par une barrette telle que définie en préambule de la revendication 5 et caractérisée en ce que les bagues sont reliées à un bord longitudinal de la barrette par des lignes de liaison de moindre résistance et sont ensuite détachées de la barrette et insérées de manière amovible dans des logements de maintien prévus sur ladite barrette.

Dans une forme de réalisation préférée, elle comporte une base plane sur laquelle sont ménagés les logements de maintien pour lesdites bagues.

Les logements de maintien sont avantageusement définis par une pluralité de rainures en relief, parallèles, prévues sur ladite barrette, deux rainures consécutives délimitant un logement.

De préférence, chaque rainure comporte dans une partie avant au moins un chanfrein agencé pour faciliter le positionnement et l'introduction de la bague dans son logement correspondant pendant qu'elle est basculée sur ladite barrette.

Chaque logement peut comporter deux bords latéraux saillants opposés définissant deux rails de guidage pour les bords latéraux correspondants d'une bague et une butée d'alignement agencée pour aligner lesdites bagues.

Chaque butée d'alignement peut être définie par un rétrécissement d'une partie arrière du logement correspondant, ce rétrécissement pouvant être obtenu par le prolongement desdits bords saillants dans la partie arrière de chaque logement.

Dans la forme de réalisation préférée, la barrette comporte, au dos de sa base plane, des dents successives formant une crémaillère agencée pour coopérer avec des moyens de transport complémentaires associés à ladite chaîne de fabrication.

Le but mentionné ci-dessus est également atteint par une bague de marquage, constituée d'un plot sensiblement cubique pourvu d'une face avant prévue pour recevoir un marquage, d'une face arrière, de deux parois latérales et d'un orifice central traversant et caractérisée en ce qu'elle est réalisée en matière synthétique moulée par injection en une seule pièce avec ladite barrette, la bague étant reliée à un bord longitudinal de la barrette par une ligne de liaison de moindre résistance et en ce qu'elle est ensuite basculée sur ladite barrette, détachée d'elle puis insérée de manière amovible dans un logement de maintien correspondant prévu sur cette barrette.

Selon une forme de réalisation préférée, elle comporte deux gorges latérales de forme complémentaire aux rails de guidage prévus dans un logement de maintien ménagé sur ladite barrette.

La présente invention et ses avantages apparaîtront mieux dans la description suivante d'un exemple de réalisation, en référence aux dessins annexés, dans lesquels :
- la figure 1 est une vue de dessus partielle d'une barrette et de plusieurs bagues de marquage en cours de fabrication selon le procédé de l'invention,
- la figure 2 est une vue en coupe transversale de la figure 1 selon la ligne ll-ll,
- la figure 3 est une vue de dessus partielle d'une barrette et de plusieurs bagues en fin de fabrication selon le procédé de l'invention, et
- la figure 4 est une vue en coupe longitudinale de la figure 3 selon la ligne IV-IV.

Les figures 1 et 2 illustrent une barrette 1 et des bagues de marquage 2 telles que réalisées d'une seule pièce en matière synthétique par un procédé d'injection ou un autre procédé approprié. Comme illustré, les bagues 2 sont reliées perpendiculairement à la barrette 1, le long d'un de ses bords longitudinaux par des lignes de liaison 3 de moindre résistance.

La barrette 1 comporte une base plane 4 supportée par deux pieds longitudinaux 5 et prolongée, sur le bord longitudinal opposé à celui portant les bagues 2, par une patte inclinée 6 agencée pour coopérer avec une rainure correspondante prévue dans un coffret ou classeur de rangement approprié (non représenté). La barrette 1 comporte, sur sa base plane 4, des rainures saillantes 7 orientées perpendiculairement au sens longitudinal de la barrette 1, ces rainures 7 définissant entre elles des logements de maintien 8 pour lesdites bagues de marquage 2. Chaque rainure 7 est disposée sensiblement entre deux bagues 2 pour que le logement 8 soit en correspondance avec une de ces bagues 1. Ces rainures 7 comportent dans une partie avant un chanfrein 7', cassant les arêtes vives délimitant ces rainures et facilitant ainsi l'introduction et le positionnement de la bague 2 entre deux rainures consécutives au moment où elle est basculée sur la base plane 4 de la barrette 1. Sans la présence de ces chanfreins 7', les bagues 2 risqueraient de rester accrochées auxdites arêtes vives et ne pourraient alors être mises en place dans leur logement 8. Chaque rainure 7 comporte de part et d'autre deux bords saillants 9 parallèles à ladite base plane 4 de la barrette 1 et définissant des rails de guidage 10 pour les bords latéraux correspondants des bagues 2. De plus, les bords saillants 9 présentent dans une partie arrière un prolongement 11 qui rétrécit lesdits logements 8 pour former une butée d'alignement 12 desdites bagues 2 une fois montées. Pour faciliter l'insertion des bagues 2 dans les logements 8, une partie avant des bords saillants 7 est pourvue d'un biseau 13. La barrette 1 comporte encore sur un de ses pieds longitudinaux 5 des dents 14 successives formant une crémaillère 15. Cette crémaillère 15 est utilisée dans le cadre du procédé de fabrication notamment comme moyens d'avance automatique des barrettes 1 sur une chaîne de transport continu pourvue de moyens de transport complémentaires, tels que des pignons successifs, une chaîne munie d'ergots d'entraînement, une courroie crantée, etc.

Les bagues 2 comportent un plot 16 de forme sensiblement cubique présentant une face avant 17 prévue pour recevoir un marquage 17', une face arrière 18, deux parois latérales 19 et un orifice central traversant 20. Les parois latérales 19 sont pourvues d'une gorge 21 de forme complémentaire à celle des rails 10 formés par les bords saillants 9 des rainures 7 prévues sur la barrette 1. Les bagues 2 comportent un chanfrein 22 sur une arête de leur face arrière 18 qui facilite le montage ultérieur de la bague dans un porte-repère approprié. L'orifice central traversant 20 prévu dans la bague 2 permet l'introduction d'un outil approprié (non représenté) permettant de prélever ladite bague de marquage 2 et de l'introduire dans ledit porte-repère (non représenté).

Les figures 3 et 4 illustrent la barrette 1 et les bagues de marquage 2 correspondant aux figures précédentes, les bagues 2 étant séparées de la barrette 1 et montées de manière amovible dans les logements de maintien 8. Ces bagues 2 sont alignées grâce aux butées 12 prévues dans les logements 8. Pour passer de la configuration des figures 1 et 2 à celle des figures 3 et 4, le procédé de fabrication prévoit par exemple l'utilisation d'une rampe hélicoïdale fixe, qui décrit un angle de 90° et qui est agencée pour basculer les bagues 2 sur la base plane 4 de la barrette 1 autour de leur ligne de liaison 3. Une rampe de positionnement fixe, prévue à la suite de la rampe hélicoïdale, est agencée pour exercer une poussée sur les bagues 2 permettant de les détacher de la barrette 1 en rompant les lignes de liaison 3, de les déplacer transversalement pour les insérer dans leur logement 8 respectif. Cette phase de fabrication est réalisée d'une manière continue, la barrette 1 se déplaçant sur une chaîne de transport au moyen d'une crémaillère 15 prévue au dos de la barrette et coopérant avec des moyens de transport complémentaires prévus sur ladite chaîne.

Le procédé de fabrication est avantageusement complété par une unité d'impression en continu des bagues (non représenté), notamment au moyen d'un rouleau rotatif d'impression à chaud. La rotation du rouleau est alors réglée en synchronisme avec l'avance de la barrette 1. En fin d'impression, la barrette 1 portant lesdites bagues marquées 2 peut être rangée dans un coffret ou classeur approprié (non représenté).

Lors de l'utilisation, l'opérateur chargé du repérage d'un circuit électrique ou d'un câblage sélectionne les barrettes de bagues 1 dont il a besoin dans un coffret. A l'aide de son outil, il prélève simplement et rapidement les bagues de marquage 2 nécessaires et les introduit dans un porte-repère qui sera monté sur le câble électrique à identifier. Pour ce faire, il introduit l'outil dans l'orifice 20 de la bague 2 du côté opposé à la butée d'alignement 12 de manière à pouvoir dégager la bague 2 de son logement 8 en la faisant pivoter par un mouvement de rotation exercé avec l'outil. L'insertion de la bague 2 dans son porte-repère est facilitée par le chanfrein 22.

La présente invention n'est pas limitée à l'exemple de réalisation décrit mais s'étend à toute modification et variante évidente pour un homme du métier, l'essentiel étant que les bagues 2 soient formées d'une seule pièce avec ladite barrette 1 et qu'elles soient ensuite séparées de la barrette 1 et maintenues de manière amovible dans un logement 8 approprié prévu sur ladite barrette 1. La forme des bagues 2 et des logements 1 illustrée dans l'exemple décrit n'est pas limitatif, l'essentiel étant que les bagues 2 puissent être maintenues dans des logements 8 de forme complémentaire.

## Revendications

1. Procédé de fabrication d'une barrette portant des bagues de marquage de câble, caractérisé en ce qu'il comporte les deux phases de fabrication suivantes :
- moulage par injection en une seule pièce d'une barrette (1) et d'une pluralité de bagues de marquage (2), les bagues étant reliées à un bord longitudinal de ladite barrette par des lignes de liaison (3) de moindre résistance,
- mise en place des bagues (2) dans la barrette (1) par des moyens mécaniques continus prévoyant le basculement des bagues (2) de 90° autour desdites lignes de liaison (3) sur ladite barrette (1), la séparation des bagues (2) en rompant lesdites lignes de liaison (3) et l'insertion des bagues (2) libres dans des logements de maintien (8) correspondants ménagés sur ladite barrette (1).

2. Procédé selon la revendication 1, caractérisé en ce que, pour réaliser la deuxième phase de fabrication, on utilise une rampe hélicoïdale sur 90° agencée pour basculer les bagues (2) sur la barrette (1) et une rampe de positionnement agencée pour exercer une poussée sur lesdites bagues (2) de manière à les séparer de la barrette (1) et à les introduire dans leur logement correspondant (8).

3. Procédé selon la revendication 1, caractérisé en ce qu'il comporte une troisième phase de fabrication dans laquelle les bagues de marquage (2) sont imprimées en continu, au moyen d'un rouleau d'impression rotatif.

4. Procédé selon les revendications 1 à 3, caractérisé en ce que les deuxième et troisième phases de fabrication se succèdent sur une chaîne de fabrication continue et en ce que des moyens d'avance continue (15) sont prévus en correspondance sur ladite chaîne et sur les barrettes (1) portant lesdites bagues (2).

5. Barrette portant des bagues de marquage de câbles, réalisée dans une matière synthétique moulée par injection en une seule pièce avec une pluralité de bagues (2), caractérisée en ce que lesdites bagues sont reliées à un bord longitudinal de la barrette (1) par des lignes de liaison (3) de moindre résistance et en ce que elles sont ensuite détachées de la barrette (1) et insérées de manière amovible dans des logements de maintien (8) prévus sur ladite barrette (1).

6. Barrette selon la revendication 5, caractérisée en ce qu'elle comporte une base plane (4) sur laquelle sont ménagés les logements de maintien (8) pour lesdites bagues (2).

7. Barrette selon la revendication 6, caractérisée en ce que les logements de maintien (8) sont définis par une pluralité de rainures (7) en relief, parallèles, prévues sur ladite barrette (1), deux rainures (7) consécutives délimitant un logement (8).

8. Barrette selon la revendication 7, caractérisée en ce que chaque rainure (7) comporte dans une partie avant au moins un chanfrein (7') agencé pour faciliter le positionnement et l'introduction de la bague (2) dans son logement (8) correspondant pendant qu'elle est basculée sur ladite barrette (1).

9. Barrette selon la revendication 7, caractérisée en ce que chaque logement (8) comporte deux bords latéraux saillants (9) opposés définissant deux rails de guidage (10) pour les bords latéraux (19) correspondants d'une bague (2).

10. Barrette selon la revendication 7, caractérisée en ce que chaque logement (8) comporte une butée d'alignement (12) agencée pour aligner lesdites bagues (2).

11. Barrette selon la revendication 10, caractérisée en ce que chaque butée d'alignement (12) est définie par un rétrécissement d'une partie arrière du logement (8) correspondant.

12. Barrette selon les revendications 9 et 11, caractérisée en ce que le rétrécissement est obtenu par le prolongement (11) desdits bords saillants (9) dans la partie arrière de chaque logement (8).

13. Barrette selon la revendication 6, caractérisée en ce qu'elle comporte, au dos de sa base plane (4), des dents (14) successives formant une crémaillère (15) agencée pour coopérer avec des moyens de transport complémentaires associés à ladite chaîne de fabrication.

14. Bague de marquage (2) agencée pour être portée par une barrette (1) selon la revendication 5, cette bague étant constituée d'un plot (16) sensiblement cubique pourvu d'une face avant (17) prévue pour recevoir un marquage (17'), d'une face arrière (18), de deux parois latérales (19) et d'un orifice central traversant (20), caractérisée en ce qu'elle est réalisée en matière synthétique moulée par injection en une seule pièce avec ladite barrette (1), la bague (2) étant reliée à un bord longitudinal de la barrette (1) par une ligne de liaison (3) de moindre résistance et en ce qu'elle est ensuite basculée sur la barrette (1), détachée de ladite barrette (1) puis insérée de manière amovible dans un logement de maintien (8) correspondant prévu sur cette barrette.

15. Bague selon la revendication 13, caractérisée en ce qu'elle comporte deux gorges latérales (21) de forme complémentaire aux rails de guidage (10) prévus dans un logement de maintien (8) ménagé sur ladite barrette (1).

## Patentansprüche

1. Verfahren zur Herstellung eines Steges zum Tragen von Kennzeichnungsringen für Kabel, dadurch gekennzeichnet, daß er die beiden folgenden Herstellungsphasen beträgt:
- Spritzguß an einem Stück eines Steges (1) und einer Vielzahl von Kennzeichnungsringen (2), wobei die Ringe durch Verbindungslinien (3) mit geringerem Widerstand mit einem Längsrand des besagten Steges verbunden sind,
- Einfügen der Ringe (2) in den Steg (1) durch bekannte mechanische Mittel, die das Kippen der Ringe (2) um 90° um die besagten Verbindungslinien (3) auf den besagten Steg (1), die Trennung der Ringe (2) durch Bruch der besagten Verbindungslinien (3) und das Einfügen der freien Ringe (2) in entsprechende auf dem besagten Steg (1) angeordnete Festhalte-Aufnahmen (8) vorsehen.

2. Verfahren gemäß Anforderung 1, dadurch gekennzeichnet daß zur Durchführung der zweiten Herstellungsphase eine schneckenförmige 90°-Rampe verwendet wird um die Ringe (2) auf den Steg (1) zu kippen, sowie eine Positionierungsrampe, welche angeordnet ist, um einen Druck auf die besagten Ringe (2) auszuüben um diese vom Steg (1) zu trennen und jeweils in ihre entsprechende Aufnahme einzusetzen.

3. Herstellungsphase beträgt, in welcher die Kennzeichnungsringe (2) durchgehend mittels einer drehenden Druckrolle beschriftet werden.

4. Verfahren gemäß Anforderungen 1 bis 3, dadurch gekennzeichnet daß die zweite und die dritte Herstellungsphasen auf einer durchgehenden Herstellungsstraße aufeinanderfolgen, und dadurch, daß ständige Fördermittel (15) entsprechend auf der besagten Straße und auf den Stegen (1), die die Ringe (2) tragen, vorgesehen sind.

5. Steg zum Tragen von Kennzeichnungsringen, an einem Stück mit einer Vielzahl von Ringen (2) durch Kunststoff-Spritzguß hergestellt, dadurch gekennzeichnet, daß die besagten Ringe (2) durch Verbindungslinien (3) mit geringerem Widerstand mit einem Längsrand des besagten Steges (1) verbunden sind, und dadurch, daß sie anschließend von dem Steg (1) getrennt und abnehmbar in auf dem besagten Steg (1) vorgesehene Festhalte-Aufnahmen (8) eingefügt werden.

6. Steg gemäß Anforderung 5, dadurch gekennzeichnet, daß er eine flache Unterlage (4) besitzt auf welcher die Festhalte-Aufnahmen (8) für die besagten Ringe (2) angeordnet sind.

7. Steg gemäß Anforderung 6, dadurch gekennzeichnet, daß die Festhalte-Aufnahmen (8) durch eine Vielzahl paralleler, auf dem besagten Steg (1) vorgesehener erhabener Kerben (7) gebildet sind, wobei zwei aufeinanderfolgende Kerben eine Aufnahme (8) begrenzen.

8. Steg gemäß Anforderung 7, dadurch gekennzeichnet, daß jede Kerbe (7) in einem Vorderteil mindestens eine Anschrägung (7') aufweist, welche angeordnet ist um die Positionierung und das Einfügen des Ringes (2) in seine entsprechende Aufnahme (8) während seinem Kippen auf den besagten Steg (1) zu erleichtern.

9. Steg gemäß Anforderung 7, dadurch gekennzeichnet, daß jede Aufnahme (8) zwei herausragende, entgegengesetzte Seitenränder (9) beträgt, die zwei Führungsschienen (10) für die entsprechenden Seitenränder (19) eines Ringes (2) bilden.

10. Steg gemäß Anforderung 7, dadurch gekennzeichnet, daß jede Aufnahme (8) einen Ausricht-Anschlag (12) beträgt, der angeordnet ist, um die besagten Ringe (2) auszurichten.

11. Steg gemäß Anforderung 10, dadurch gekennzeichnet, daß jeder Ausricht-Anschlag (12) durch eine Verengung eines hinteren Teils der entsprechenden Aufnahme (8) gebildet wird.

12. Steg gemäß Anforderungen 9 und 11, dadurch gekennzeichnet, daß die Verengung durch die Verlängerung (11) der besagten herausragenden Ränder (9) in dem hinteren Teil jeder Aufnahme (8) erhalten wird.

13. Steg gemäß Anforderung 6, dadurch gekennzeichnet, daß er auf der Rückseite seiner flachen Unterseite (4) aufeinanderfolgende Zähne (14) beträgt, die eine Zahnstange (15) bilden, wobei diese Zahnstange angeordnet ist, um mit mit der besagten Herstellungsstraße verbundenen zusätzlichen Fördermittel zusammenzuwirken.

14. Kennzeichnungsring (2), angeordnet um durch einen Steg (1) gemäß Anforderung 5 getragen zu werden, wobei dieser Ring aus einem merklich kubischem Klotz (16) besteht, der eine zur Aufnahme einer Beschriftung (17') vorgesehene Vorderseite (17), eine Hinterseite (18), zwei Seitenwände (19) und eine durchgehende mittlere Öffnung (20) besitzt, dadurch gekennzeichnet, daß er an einem Stück mit dem besagten Steg (1) durch Kunststoff-Spritzguß hergestellt wird, wobei der Ring (2) durch eine Verbindungslinie (3) mit geringerem Widerstand mit einem Längsrand des besagten Steges (1) verbunden ist, und dadurch, daß er anschließend auf den Steg (1) gekippt, von dem besagten Steg (1) getrennt und abnehmbar in eine auf diesem Steg vorgesehene Festhalte-Aufnahme (8) eingefügt wird.

15. Ring gemäß Anforderung 13, dadurch gekennzeichnet, daß er zwei seitliche Nuten (21) beträgt, deren Form das entsprechende Gegenstück der in der Festhalte-Aufnahme (8) des besagten Stegs (1) vorgesehenen Führungsschienen (10) bildet.

## Claims

1. Method of manufacturing a strip holding cable marking rings, characterised in that it comprises the following two manufacturing phases :
- injection moulding in a single piece of a strip (1) and a plurality of marking rings (2), the rings being connected to one longitudinal edge of said strip by linking lines (3) of least resistance,
- placing the rings (2) in the strip (1) using continuous mechanical means providing for the tipping of the rings (2) 90° around said linking lines (3) on said strip (1), separating the rings (2) by breaking said linking lines (3) and inserting the free rings (2) in corresponding housings (8) arranged in said strip (1).

2. Method according to claim 1, characterised in that, in order to carry out the second manufacturing phase, a 90° helicoidal ramp is used, which is designed to tip said rings (2) on the strip (1) as is a positioning ramp, designed to exert a thrust on said rings (2) so as to separate them from the strip (1) and insert them in their corresponding housing (8).

3. Method according to claim 1, characterised in that it comprises a third manufacturing phase in which the marking rings (2) are continuously printed using a rotating printing roll.

4. Method according to claims 1 to 3, characterised in that the second and third manufacturing phases follow one another on a continuous production line and that continuous feed means (15) are provided to match on said line and on the strips (1) holding said rings (2).

5. Strip holding cable marking rings, made of an injection-moulded synthetic material in one single piece with a plurality of rings, characterised in that said rings are connected to a longitudinal edge of the strip (1) by linking lines (3) of least resistance and in that they are then detached from the strip (1) and inserted in a removable manner in the housings (8) provided on said strip (1).

6. Strip according to claim 5, characterised in that it comprises a flat base (4) on which the housings (8) for said rings (2) are arranged.

7. Strip according to claim 6, characterised in that the housings (8) are defined by a plurality of parallel, raised grooves (7) provided on said strip (1), two consecutive grooves (7) delimiting a housing (8).

8. Strip according to claim 7, characterised in that each groove (7) comprises in a front part at least one chamfer (7') designed to facilitate the positioning and insertion of the ring (2) in its corresponding housing (8) while it is being tipped on said strip (1).

9. Strip according to claim 7, characterised in that each housing (8) comprises two opposing projecting lateral edges (9) defining two guide rails (10) for the corresponding lateral edges (19) of a ring (2).

10. Strip according to claim 7, characterised in that each housing (8) comprises an alignment stop (12) designed to line up said rings (2).

11. Strip according to claim 10, characterised in that each alignment stop (12) is defined by a narrowing of a rear part of the corresponding housing (8).

12. Strip according to claims 9 and 11, characterised in that the narrowing is achieved by the extension (11) of said projecting edges (9) into the rear part of each housing (8).

13. Strip according to claim 6, characterised in that it comprises, on the back of its flat base (4), a succession of teeth (14) forming a rack (15) designed to co-operate with additional means of conveyance associated with said production line.

14. Marking ring (2) designed to be held by a strip (1) according to claim 5, this ring being made up of a substantially cubic pad provided with a front face (17) designed to receive a marking (17'), a rear face (18), two side walls (19) and a central crossing orifice (20), characterised in that it is made of injection-moulded synthetic material in one single piece with said strip (1), the ring (2) being connected to a longitudinal edge of the strip (1) by a linking line (3) of least resistance and in that it is then tipped on the strip (1), detached from said strip (1) and then inserted in a removable manner in a corresponding housing (8) provided on this strip.

15. Ring according to claim 13, characterised in that it comprises two lateral recesses (21) the shape of which matches the guide rails (10) provided in a housing (8) arranged on said strip (1).
